# EUROPÄISCHE PATENTSCHRIFT

(11) **EP 0 838 567 B1**
(45) Veröffentlichungstag und Bekanntmachung des Hinweises auf die Patenterteilung: **19.12.2001**
(21) Anmeldenummer: 97118156.5
(22) Anmeldetag: 20.10.1997
(51) Int. Cl.: E05B 47/00, E05B 47/06

(54) **Elektrisch gesteuertes Wertfachschloss**
Electrically controlled safe lock
Serrure électrique de coffre-fort

(30) Priorität: 23.10.1996 DE 19643754
(43) Veröffentlichungstag der Anmeldung: 29.04.1998
(73) Patentinhaber: Mauer-Kromer GmbH, 42579 Heiligenhaus (DE)
(72) Erfinder: Mauer, Günter, 42579 Heiligenhaus (DE)
(74) Vertreter: Götz, Friedrich, Dipl.-Phys.

(56) Entgegenhaltungen:
- EP-A- 0 228 027
- EP-A- 0 427 188
- FR-A- 2 681 090
- GB-A- 1 352 438

## Beschreibung

### Technisches Gebiet

Die Erfindung betrifft ein Wertfach mit einer Wertfachtür und einem elektrisch gesteuerten Wertfachschloß mit einem Magnethebel, der an einem elektrisch erregbaren Haltemagneten anliegen kann.

### Stand der Technik

Wertfachschlösser mit sogenannter Haltemagnettechnik sind in verschiedenen Ausführungsformen bekannt geworden.
Es ist üblich, das Schloß in der Fachtür unterzubringen und den elektromagnetisch kontrollierten Verschluß mit einer Handhabe abzufragen, die bei Freigabe den Riegel zurückzieht. Ein derartiges elektromagnetisch gesteuertes Wertbehälterschloß ist beispielsweise aus der Europäischen Patentschrift 0427188 bekannt geworden.
In der EP 0228027 ist eine Ausführungsform beschrieben worden, bei der ein Doppelbartschloß mit dem elektrischen Verschluß kombiniert ist. Das Fach kann also nur geöffnet werden, wenn der Öffnungsimpuls gegeben wird, der Mieter seinen Schlüssel einführt und umdreht. Es ist üblich, daß eine Aufsichtsperson den Mieter identifiziert und das Schloß elektrisch freigibt. Ein Fremder, der einen Wertfachschlüssel gefünden oder erpreßt hat, wird an der Zugangskontrolle scheitern. Je nach Ausführungsform erfordert ein solches Schloß einen Durchbruch in der Wertfachtür für den Kundenschlüssel oder zwei Durchbrüche für den Kunden- und den Notöffnungsschlüssel der Bank.

### Darstellung der Erfindung

Der Erfindung liegt die Aufgabe zugrunde, einen Wertfachverschluß zu entwickeln, der in der Fachtür keinerlei Durchbrüche erforderlich macht.
Diese Aufgabe wird dadurch gelöst, daß die Wertfachtür einen Schließhaken trägt, der in das in einer Zarge untergebrachte Schloß eintaucht und durch eine drehbare Türsperre blockierbar ist. Das Schloss weist einen auf der Wertfachtür ruhenden Tastschieber auf, der über einen Dorn einen Querschieber steuert, der sowohl die Türsperre als auch den Magnethebel bewegt. Dabei ist die Tür so gelagert, daß sie zur Betätigung des Tastschiebers eine geringe Schwenkbewegung nach innen ausführen kann. Diese Bewegung reicht aus, um über den Querschieber den Magnethebel zu bewegen und einen evtl. Öffnungsimpuls umzusetzen.

Falls dieser Impuls anliegt, wird der Querschieber und die Türsperre in der Öffnungsstellung festgehalten, so daß eine auf den Tastschieber einwirkende Feder die Tür aufstoßen kann.
Die Tür weist weder eine Handhabe noch ein Schlüsselloch auf. Die Steuer- und Signalkabel werden von der Rückseite her in die Zargen eingeführt, unterliegen daher keinerlei Verschleiß durch Bewegung. Auch sind sie jedem Zugriff von der Zugangsseite aus entzogen.
Nach dem Öffnen der Tür wird die eingeschobene Wertkassette sichtbar, deren Vorderwand ein Schlüsselschloß, vorzugsweise ein Doppelbartschloß trägt. Der Riegel dieses Schlosses greift in die Zarge oder das Zargenschloß ein, wo er weitere Funktionen steuern kann.

### Beschreibung der Zeichnungen

Ein Ausführungsbeispiel der Erfindung wird anhand von Fig. 1 - 30 der Zeichnung erläutert.
- **Fig. 1**: zeigt Tür und Schloß von der Seite im Schließzustand,
- **Fig. 2**: das gleiche im Abfragezustand,
- **Fig. 3**: das Schloß mit freigegebener und teilweise ausgeschwenkter Tür,
- **Fig. 4, 5, 6**: Einzelheiten zur Notöffnung,
- **Fig. 7**: einen Querschnitt durch das Schloß und die arretierte Kassette,
- **Fig. 8**: den gleichen Schnitt bei entsperrter Kassette,
- **Fig. 9**: einen Querschnitt durch die Tür und das Schloß,
- **Fig. 10**: eine Draufsicht auf das Schloß,
- **Fig. 11**: eine Ansicht von oben,
- **Fig. 12**: einen Querschnitt durch das Schloß,
- **Fig. 13**: die Schloßdecke,
- **Fig. 14**: einen Querschnitt durch die Schloßdecke,
- **Fig. 15**: das Schloßgehäuse von vorn,
- **Fig. 16**: das Schloßgehäuse von oben,
- **Fig. 17**: das Schloßgehäuse im Schnitt,
- **Fig. 18**: das Schloßgehäuse von der Seite,
- **Fig. 19**: den Querschieber von vorn,
- **Fig. 20**: diesen Schieber von oben,
- **Fig. 21**: den Tastschieber von vorn,
- **Fig. 22**: diesen Schieber von oben,
- **Fig. 23**: den Magnethebel von vorn,
- **Fig. 24**: diesen Hebel von oben,
- **Fig. 25**: einen Notöffnungshebel von vorn,
- **Fig. 26**: diesen Hebel von oben,
- **Fig. 27**: eine Notöffnungsstange,
- **Fig. 28**: eine Drucksperre von der Seite
- **Fig. 29**: diese Sperre von oben,
- **Fig. 30**: eine Zwischendecke.

In **Fig. 1** ist mit 1 das Gehäuse des elektromagnetisch gesteuerten Schlosses bezeichnet. Im oberen Teil ist ein Tastschieber 2 gelagert, dessen linkes Ende auf der Wertfachtür 3 ruht. Die Tür 3 ist mit einem U-förmigen Versteifungsblech 3a und einem Schließhaken 4 verbunden. In der Aussparung des Schließhakens liegt eine drehbare Türsperre 5, deren Sperrnocken 5a schraffiert dargestellt ist. Eine Verzahnung 5b greift in die Zahnstange 6a eines Querschiebers 6 ein. In einer Steueraussparung 6b ruht ein Dorn 2a des Tastschiebers 2. In einem Langloch 6c liegt der Steuerdorn 7a eines Magnethebels 7. Der Hebel trägt einen Anker 7b, unter dem ein Elektromagnet 8 angeordnet ist. Der Tastschieber 2 wird durch eine Schraubenfeder 9 nach links gedrückt. Eine weitere Schraubenfeder 10 ist über dem Querschieber 6 gelagert.
Die **Fig. 1** zeigt alle Teile in der Ruhelage, in der die Tür 3 versperrt ist.

In **Fig. 2** zeigt ein Pfeil 11 an, daß auf die Tür 3 ein Druck ausgeübt wurde. Die Tür ist so gelagert, daß sie eine gewisse Schwenkbewegung nach innen ausführen kann, die wie folgt zur Schloßabfrage ausgenutzt wird:
Der Tastschieber 2 wandert gegen die Kraft der Feder 9 nach rechts, wobei sein Dorn 2a den Querschieber 6 gegen die Kraft der Feder 10 anhebt. Über die Verzahnung 5b, 6a wird der Spermocken 5a in die Freigabestellung gedreht. Zugleich wird der Magnethebel 7 nach rechts gekippt, so daß sein Anker 7b am Joch des Elektromagneten 8 anliegt.
Wenn in diesem Augenblick der Elektromagnet 8 Strom führt, hält er den Anker 7b fest. Beim Loslassen der Tür drückt die Feder 9 den Tastschieber 2 nach links. Er schiebt die Tür 3 auf, wobei entsprechend **Fig. 3** die Nase 4a des Schließhakens 4 den Sperrnocken 5 passiert. Die Haltekraft des Elektromagneten 8 reicht aus, den Querschieber 6 gegen die Kraft der schwachen Feder 10 oben zu halten, so daß der Dorn 2a des Tastschiebers 2 in die linke Ecke der Steueraussparung 6b laufen kann. Dort hält er den Querschieber 6 in der oberen Endlage fest, so daß der Haltestrom des Magneten 8 nicht mehr benötigt wird.

Ein Vergleich von **Fig. 1 und 3** zeigt, daß in **Fig. 3** der Tastschieber 2 weiter nach links ausgefahren ist.
Wenn der Benutzer des Wertfaches die Tür 3 Schließt, schiebt er den Tastschieber 2 nach rechts, der Querschieber 6 fällt nach unten, der Magnethebel 8 klappt zurück und der Nocken 5a geht in die Sperrposition.
Alle Teile nehmen jetzt wieder den Sperrzustand nach **Fig. 1** ein.
Wenn aber beim Druck auf die Tür 3 kein Öffnungsimpuls anliegt, klappt der Magnethebel 7 beim Loslassen der Tür sofort zurück, der Querschieber 6 fällt wieder nach unten und der Nocken 5a geht in die Sperrstellung. Ohne Öffnungsimpuls muß der Versuch einer Türöffnung ins Leere laufen.
Um die Stabilität der Anordnung gegen gewaltsamen Aufbruch zu erhöhen, ist im Gehäuse eine schräge Auflauffläche 12 vorgesehen, die den Schließhaken 4 stabilisiert und abstützt.

Anhand von **Fig. 4, 5 und 6** wird dargestellt, wie das Türschloß beim Versagen des beschriebenen Haltemagnetsystems geöffnet werden kann.
**Fig. 4** zeigt - ähnlich wie **Fig. 1 -** die Sperrstellung. Zusätzlich zu den dort beschriebenen Teilen ist eine vertikal verschiebbare Notöffnungsstange 13 vorgesehen, die außer einem der Führung dienenden Langloch 13a eine Steueraussparung 13b aufweist. Ein Notöffnungshebel 14 trägt einen Dorn 14a, der durch die Steueraussparung 13b hindurchgreift und in die Ebene des Querschiebers 6 hineinragt. Eine Schenkelfeder 15 drückt den Hebel 14 nach links.
In **Fig. 4** ist der Dorn 14a in der rechten Endlage festgehalten.
Schiebt man die Stange 13 nach oben, so drückt entsprechend **Fig. 5** die Feder 15 den Dorn 14a gegen die Schulter des Querschiebers 6.
Wenn dann entsprechend **Fig. 6,** Pfeil 11, Druck auf die Tür 3 ausgeübt wird, wandert der Querschieber 6 nach oben, so daß der Dorn 14a unter die Schulter des Querschiebers 6 schwenken kann. Der Schieber ist blockiert, der Sperrnocken 5a bleibt in Offenstellung stehen und die Tür 3 öffnet sich.
Schiebt man nun die Notöffnungsstange 13 wieder nach unten, wird der Notöffnungshebel 14 nach rechts verschoben, also wieder in die Sperrstellung gebracht. Die Tür 3 kann dann wieder ganz normal zugedrückt werden.
Da es üblich ist, daß man viele Wertfächer übereinander anordnet, wird die Notöffnungsstange 13 durch die Zargen und Schlösser vieler Wertfächer hindurchgeführt.
Sie wird durch ein besonderes Schloß so abgesichert, daß sie nur vom Management verstellt werden kann.
Die Kassetten selbst sind innerhalb der Wertfächer durch Doppelbartschlösser oder andere Sicherheitsschlösser arretiert.

**Fig. 7** zeigt einen Schnitt durch das in der Zarge untergebrachte Türschloß 1 und einen Teil der Kassette 16. In der Kassette ist ein Schlüsselschloss, vorzugsweise Doppelbartschloss 17 untergebracht. Mit einem Doppelbartschlüssel 18 wird ein Riegel 19 ausgefahren, der durch die Zarge 20 hindurch in das Gehäuse 1 des Türschlosses hineinragt. Der Riegel 19 verschiebt gegen die Kraft einer Feder 2 eine Drucksperre 22. In dieser Stellung kann der Tastschieber 2 nach hinten geschoben, die Tür also normal betätigt werden.

Wenn aber entsprechend **Fig. 8** die Kassette nicht abgeschlossen ist, verhindert die Drucksperre 22, daß der Tastschieber 2 die erforderlichen Steuerbewegungen ausführen kann.
Daraus ergibt sich:
Die Wertfachtür 3 kann nur geschlossen und selbsttätig verriegelt werden, wenn die Kassette eingeschoben und abgeschlossen ist. Der Abstand zwischen der geschlossenen Tür 3 und der Kassette 16 wird vorzugsweise so bemessen, daß vor dem Schließen der Tür der Schlüssel 18 abgezogen sein muß.

**Fig. 9** zeigt im Querschnitt die Tür 3, das Gehäuse 1 des Türschlosses, die Zarge 20 und die Kassette 16. Die verkürzt dargestellte Tür 3 ist am rechten Ende mit Hilfe eines Scharniers 23 gelagert.

**Fig. 10** stellt eine Seitenansicht des Türschlosses dar, bei der sowohl die Notöffnungsstange 13 als auch der U-förmige Riegel 9 des Doppelbartschlosses 17 angedeutet ist.

**Fig. 11** ist eine Draufsicht auf die Anordnung nach **Fig. 10.**
Ein Querschnitt durch das Gehäuse 1 geht aus **Fig. 12** hervor.
**Fig. 13** zeigt die Schloßdecke 24 mit der U-förmigen Aussparung 24a für den Riegel 19.
In **Fig. 14** ist die Schloßdecke 24 von der Seite zu sehen.
**Fig. 15** stellt das leere Schloßgehäuse 1 dar,
**Fig. 16** einen Längsschnitt,
**Fig. 17** einen Querschnitt und
**Fig. 18** die Ansicht von links.
**Fig. 19** offenbart die Form des Querschiebers 6 mit der Zahnstange 6a, der Steueraussparung 6b und dem Langloch 6c.
**Fig. 20** gibt den Schieber 6 in der Draufsicht wieder.
**Fig. 21** zeigt den Tastschieber 2 mit dem Dorn 2a von vorn,
**Fig. 22** dieses Teil von oben, wobei man zusätzlich einen Führungsdorn 2b erkennt.
**Fig. 23** stellt die Ansicht des Magnethebels 7 mit dem Steuerdorn 7a, dem Anker 7b und der Lagerbuchse 7c dar.
**Fig. 24** bildet dieses Teil von oben ab.
**Fig. 25 und 26** geben zwei Ansichten des Notöffnungshebels 14 mit dem Dorn 14a wieder.
In **Fig. 27** ist ein Abschnitt der Notöffnungsstange 13 mit dem Langloch 13a und der Steueraussparung 13b gezeichnet.
**Fig. 28 und 29** zeigen zwei Ansichten der Drucksperre 22 mit einer Bohrung 22a für die Feder 21 **(Fig. 7 und 8).**

In **Fig. 30** ist eine Zwischendecke 25 für das Türschloß dargestellt. In einem Langloch gleitet ein Führungsdorn 2b des Tastschiebers 2, der in **Fig. 21/22** zu sehen ist. Die Größe des Langloches 25a bestimmt den Verstellweg des Tastschiebers 2.

### Gewerbliche Verwertbarkeit

Das beschriebene Wertfachschloß ist geeignet und dazu bestimmt, in großer Stückzahl hergestellt und in öffentlich zugänglichen Wertfachanlagen eingesetzt zu werden. Dabei kann jeweils eine der Raumhöhe entsprechende Anzahl von Wertfächern übereinander angeordnet werden.

### Bezugszeichenliste

- 1: Gehäuse
- 2: Tastschieber
- 2a: Dorn
- 2b: Führungsdorn
- 3: Wertfachtür
- 3a: Versteifungsblech
- 4: Schließhaken
- 4a: Nase
- 5: Türsperre
- 5a: Sperrnocken
- 5b: Verzahnung
- 6: Querschieber
- 6a: Zahnstange
- 6b: Steueraussparung
- 6c: Langloch
- 7: Magnethebel
- 7a: Steuerdorn
- 7b: Anker
- 7c: Lagerbuchse
- 8: Elektromagnet
- 9, 10: Schraubenfeder
- 11: Pfeil
- 12: Auflauffläche
- 13: Notöffnungsstange
- 13a: Langloch
- 13b: Steueraussparung
- 14: Notöffnungshebel
- 14a: Dorn
- 15: Schenkelfeder
- 16: Kassette
- 17: Doppelbartschloß
- 18: Doppelbartschlüssel
- 19: Riegel
- 20: Zarge
- 21: Feder
- 22: Drucksperre
- 23: Scharnier
- 24: Schloßdecke
- 24a: Aussparung
- 25: Zwischendecke

## Patentansprüche

1. Wertfach mit einer Wertfachtür und einem elektrisch gesteuerten Wertfachschloß mit einem Magnethebel, der an einem elektrisch erregbaren Haltemagneten anliegen kann und durch äußere Kräfte bewegt wird, **dadurch gekennzeichnet,**
**daß** die Wertfachtür (3) einen Schließhaken (4) trägt, der in das in einer Zarge (20) untergebrachte Schloß (1) eintaucht und durch eine drehbare Türsperre (5) blockierbar ist,
**daß** das Schloß (1) einen auf der Wertfachtür (3) ruhenden Tastschieber (2) aufweist und
**daß** der Tastschieber (2) über einen Dorn (2a) einen Querschieber (6) steuert, der sowohl die Türsperre (5) als auch den Magnethebel (7) bewegt.

2. Wertfach und Wertfachschloß nach Anspruch 1, **dadurch gekennzeichnet,**
**daß** der Querschieber (6) eine Zahnstange (6a) aufweist, die in eine Verzahnung (5b) der drehbaren Türsperre (5) eingreift.

3. Wertfach und Wertfachschloß nach Anspruch 1 und 2, **dadurch gekennzeichnet,**
**daß** der Magnethebel (7) bei erregtem Elektromagneten (8) festgehalten wird und die Türsperre (5) in Offenstellung verbleibt.

4. Wertfach und Wertfachschloß nach Anspruch 1 - 3, **dadurch gekennzeichnet,**
**daß** der Tastschieber (2) eine Schraubenfeder (9) trägt, die den Tastschieber (2) bei entsperrtem Schloß,(1) nach außen schiebt, wodurch die Wertfachtür (3) aufgestoßen wird.

5. Wertfach und Wertfachschloß nach Anspruch 1, **dadurch gekennzeichnet,**
**daß** mehrere übereinander liegende Wertfächer durch eine vertikal verschiebbare Notöffnungsstange (13) verbunden sind,
**daß** die Notöffnungsstange (13) in Höhe eines jeden Schlosses (1) eine Steueraussparung (13b) aufweist,
**daß** in jede Steueraussparung (13b) ein Dorn (14a) eines Notöffnungshebel (14) eingreift,
**daß** eine Feder (15) den Dorn (14a) des Notöffnungshebels (14) gegen den Querschieber (6) drückt und
**daß** bei hochgezogener Notöffnungsstange (13) und einem Druck auf eine Fachtür der Notöffnungshebel (14) unter dem angehobenen Querschieber (6) einrastet, so dass der Schließhaken (4) frei liegt und die Tür aufspringt.

6. Wertfach und Wertfachschloß nach Anspruch 5, **dadurch gekennzeichnet,**
**daß** hinter jeder Wertfachtür eine Kassette (16) mit Doppelbartschloß (17) liegt, dessen Riegel (19) in das Schloß (1) der Tür eingreift.

7. Wertfach und Wertfachschloß nach Anspruch 6, **dadurch gekennzeichnet,**
**daß** der Riegel (19) in dem Schloß (1) eine Drucksperre (22) verschiebt, die das Schließen der Wertfachtür (3) verhindert, wenn nicht die Kassette (16) eingelegt, der Kassettenschloßriegel (19) ausgefahren und der Doppelbartschlüssel (18) abgezogen ist.

## Claims

1. Safe-deposit box having a safe-deposit box door and an electrically controlled safe-deposit box lock with a magnet lever, which may rest against an electrically excitable retaining magnet and is moved by external forces, **characterized in**
**that** the safe-deposit box door (3) carries a closing hook (4), which engages into the lock (1) housed in a frame (20) and is blockable by means of a rotatable door catch (5),
**that** the lock (1) comprises a feeling slide (2) resting against the safe-deposit box door (3) and
**that** the feeling slide (2) by means of a pin (2a) controls a transverse slide (6), which moves both the door catch (5) and the magnet lever (7).

2. Safe-deposit box and safe-deposit box lock according to claim 1, **characterized in**
**that** the transverse slide (6) comprises a toothed rack (6a), which engages into a tooth system (5b) of the rotatable door catch (5).

3. Safe-deposit box and safe-deposit box lock according to claim 1 and 2, **characterized in**
**that**, when the electromagnet (8) is excited, the magnet lever (7) is held fast and the door catch (5) remains in open position.

4. Safe-deposit box and safe-deposit box lock according to claim 1 - 3, **characterized in**
**that** the feeling slide (2) carries a helical spring (9) which, when the lock (1) is unblocked, pushes the feeling slide (2) outwards so that the safe-deposit box door (3) is pushed open.

5. Safe-deposit box and safe-deposit box lock according to claim 1, **characterized in**
**that** a plurality of safe-deposit boxes situated one above the other are connected by a vertically displaceable emergency opening rod (13),
**that** the emergency opening rod (13) at the level of each lock (1) has a control recess (13b),
**that** a pin (14a) of an emergency opening lever (14) engages into each control recess (13b),
**that** a spring (15) presses the pin (14a) of the emergency opening lever (14) towards the transverse slide (6) and
**that**, when the emergency opening rod (13) is drawn upwards and pressure exerted upon a box door, the emergency opening lever (14) latches under the lifted transverse slide so that the closing hook (4) is clear and the door springs open.

6. Safe-deposit box and safe-deposit box lock according to claim 5, **characterized in**
**that** situated behind each safe-deposit box door is a case (16) with a two-way bit lock (17), the bolt (19) of which engages into the lock (1) of the door.

7. Safe-deposit box and safe-deposit box lock according to claim 6, **characterized in**
**that** the bolt (19) in the lock (1) displaces a pressure catch (22), which prevents the safe-deposit box door (3) from closing unless the case (16) is inserted, the case lock bolt (19) is extended and the two-way key (18) is removed.

## Revendications

1. Coffre-fort, avec une porte de coffre-fort et une serrure de coffre-fort à commande électrique avec un levier magnétique qui peut s'appliquer à un aimant de retenue apte à être excité électriquement et est déplacé par des forces externes, **caractérisé en ce que** la porte de coffre-fort (3) supporte un crochet de fermeture (4) qui plonge dans la serrure (1) disposée dans un châssis (20) et qui peut être bloqué par un blocage de porte tournant (5), **en ce que** la serrure (1) présente un poussoir tâteur reposant sur la porte de coffre-fort (3) et **en ce que** le poussoir tâteur (2) commande par une broche (2a) un poussoir transversal (6) qui déplace à la fois le blocage de porte (5) et le levier magnétique (7).

2. Coffre-fort et serrure de coffre-fort selon la revendication 1, **caractérisé en ce que** le poussoir transversal (6) présente une crémaillère (6a) qui s'engage dans une denture (5b) du blocage de porte tournant (5).

3. Coffre-fort et serrure de coffre-fort selon la revendication 1 et 2, **caractérisé en ce que** le levier magnétique (7), lorsque l'électro-aimant (8) est excité, est retenu et le blocage de porte (5) reste en position d'ouverture.

4. Coffre-fort et serrure de coffre-fort selon les revendications 1 à 3, **caractérisé en ce que** le poussoir tâteur (2) porte un ressort cylindrique (9) qui, lorsque la serrure (1) est déverrouillée, pousse le poussoir tâteur (2) vers l'extérieur, par quoi la porte de coffre-fort (3) est ouverte par poussée.

5. Coffre-fort et serrure de coffre-fort selon la revendication 1, **caractérisé en ce que** plusieurs coffres-forts se trouvant les uns au-dessus des autres sont reliés par une tige d'ouverture de secours (13) déplaçable verticalement, **en ce que** la tige d'ouverture de secours (13) présente à la hauteur de chaque serrure (1) un évidement de commande (13b), **en ce qu'**il s'engage dans chaque évidement de commande (13b) une broche (14a) d'un levier d'ouverture de secours (14), **en ce qu'**un ressort (15) pousse la broche (14a) du levier d'ouverture de secours (14) contre le poussoir transversal (6) et que lorsque la tige d'ouverture de secours (13) est remontée et qu'une pression est exercée sur une porte de coffre, le levier d'ouverture de secours (14) s'enclenche sous le poussoir transversal (6) de telle sorte que le crochet de fermeture (4) est dégagé et la porte s'ouvre.

6. Coffre-fort et serrure de coffre-fort selon la revendication 5, **caractérisé en ce qu'**il se trouve derrière chaque porte de coffre-fort une cassette (16) avec une serrure à queue de pic (17) dont le pêne (19) s'engage dans la serrure (1) de la porte.

7. Coffre-fort et serrure de coffre-fort selon la revendication 6, **caractérisé en ce que** le pêne (19) déplace dans la serrure (1) un blocage à pression (22) qui empêche la fermeture de la porte de coffre-fort (3) dans le cas où la cassette (16) n'est pas insérée, le pêne de serrure de cassette (19) sortie et la clef à queue de pic (18) retirée.
